# EUROPÄISCHE PATENTANMELDUNG

(11) **EP 4 764 120 A1**
(43) Veröffentlichungstag der Anmeldung: **24.06.2026**
(21) Anmeldenummer: 25223870.4
(22) Anmeldetag: 16.12.2025
(51) Int. Cl.: E05B 3/04

(54) **BESCHLAG ZUR BEFESTIGUNG EINER BETÄTIGUNGSHANDHABE**

(30) Priorität: 19.12.2024 DE 102024138973; 28.05.2025 DE 102025121139
(71) Anmelder: Eco Schulte GmbH & Co. Kg, 58706 Menden (DE)
(72) Erfinder: Bandt, Oliver, 58675 Hemer (DE); Geven, Michael, 46399 Bocholt (DE)
(74) Vertreter: Lenzing Gerber Stute

(57) **Zusammenfassung**

Die Erfindung betrifft einen Beschlag (1), zur Befestigung einer Betätigungshandhabe (2) an einer Tür (D), einem Fenster oder dergleichen, mit einem darin drehbar gelagerten Teil (3), welches von einem Vierkantstift (4) durchgreifbar ist, wobei die Betätigungshandhabe (2) an ihrem einen dem Beschlag (1) zugewandten Ende (2a) eine stirnseitige Ausnehmung (2b), insbesondere in Form eines Sacklochs, aufweist, in die im montierten Zustand das Teil (3) eingreift, und mit einem elastischen Formschlussmittel (5), insbesondere in Form eines Spreizelements, welches an dem drehbar gelagerten Teil (3) befestigt oder befestigbar ist, wobei das am Teil (3) angeordnete Formschlussmittel (5) im entspannten Zustand in die stirnseitige Ausnehmung (2b) ein- und herausbringbar ist, und wobei das Formschlussmittel (5) mittels des Vierkantstifts (4) oder einem daran angeordneten zusätzlichen Teil spannbar bzw. aufspreizbar ist und in diesem Zustand einen Formschluss mit der Betätigungshandhabe (2) bildet, der ein Abziehen bzw. Entfernen der Betätigungshandhabe (2) vom Beschlag (1) verhindert.

## Beschreibung

Die vorliegende Erfindung betrifft einen Beschlag zur Befestigung einer Betätigungshandhabe an einer Tür, einem Fenster oder dergleichen.

Beschläge für Türen, Fenster oder dergleichen sind seit langem bekannt und in unterschiedlichen Ausführungen am Markt erhältlich. Ein Beschlag einer Tür kann beispielsweise an einem Türblatt befestigt sein und eine drehbar gelagerte Aufnahme für einen Vierkantstift aufweisen. Bei den bekannten Ausführungen eines Beschlags kann meist eine Betätigungshandhabe in Form eines Türdrückers, einer Klinke oder eines Knaufs auf den Vierkantstift gesteckt werden. Die Betätigungshandhabe wird dann zum Beispiel mit einem Gewindestift an dem Vierkant befestigt, beispielsweise durch eine Schraub- oder eine Klemmverbindung.

Bei einer Betätigung der Betätigungshandhabe überträgt der Vierkantstift die Rotationsbewegung an ein im Türblatt angeordnete Schloss bzw. an eine Schlossnuss und gegebenenfalls auch an die gegenüberliegende auf der anderen Türseite angeordnete Betätigungshandhabe. Entsprechend des verwendeten Schlosses wird dadurch in der Regel eine Falle verstellt, so dass die Tür öffenbar ist. Für Fenster aber auch für Möbel existieren dem Prinzip nach ähnliche Lösungen.

Wenn die Betätigungshandhabe mittels eines Gewindestifts oder einem vergleichbaren Befestigungsmittel an einem Beschlag bzw. an einem Vierkant befestigt ist, besteht regelmäßig das Problem, dass die Betätigungshandhabe sich unerwünscht lösen kann bzw. abnehmbar ist, wenn sich das verwendete Befestigungsmittel löst und/oder mutwillig gelöst wird. Dies kann bei regelmäßiger Verwendung der Betätigungshandhabe beispielsweise durch Verschleiß oder durch ein bewegungsinduziertes sukzessives Lösen des Gewindestifts geschehen und ist unerwünscht. Befindet sich ein Beschlag auf der Außenseite eines Gebäudes, so kann die an ihm befestigte Befestigungshandhabe durch Lösen des Gewindestifts leicht entwendet werden. Dies macht dann eine Reparatur des Beschlags und/oder einen Ersatz der Betätigungshandhabe notwendig.

Eine Aufgabe der vorliegenden Erfindung ist somit darin zu sehen, einen Beschlag bereitzustellen, bei dem die vorgenannten Probleme nicht bestehen. Gleichzeitig soll die Betätigungshandhabe leicht an dem Beschlag zu montieren und zu demontieren sein. Diese Aufgabe wird mit einem Beschlag mit den Merkmalen des Anspruchs 1 gelöst. Weitere Vorteile ergeben sich aus den Unteransprüchen.

Der erfindungsgemäße Beschlag weist zur Lösung der Aufgabe ein drehbar gelagertes Teil auf, welches von einem Vierkantstift durchgreifbar ist, wobei die Betätigungshandhabe an ihrem einen dem Beschlag zugewandten Ende eine stirnseitige Ausnehmung aufweist, in die im montierten Zustand das Teil eingreift. Ferner weist der Beschlag mindestens ein elastisches Formschlussmittel auf, welches an oder in dem drehbar gelagerten Teil befestigt oder befestigbar ist, wobei das am Teil angeordnete Formschlussmittel im bzw. in seinem entspannten Zustand entweder in die stirnseitige Ausnehmung der Betätigungshandhabe ein- und herausbringbar ist oder das Ein- und Herausbringen des drehbar gelagerten Teils in die bzw. aus der stirnseitige(n) Ausnehmung der Betätigungshandhabe freigibt, und wobei das Formschlussmittel mittels des Vierkantstifts oder eines am Vierkantstift, insbesondere in oder an dessen einen Stirnseite, angeordneten zusätzlichen Teils oder einer Spannvorrichtung spannbar bzw. aufspreizbar ist und in diesem Zustand einen Formschluss mit der Betätigungshandhabe bildet, der ein Abziehen bzw. Entfernen der Betätigungshandhabe vom Beschlag vorteilhaft verhindert. Das Formschlussmittel kann dabei in der einen Ausbildung entweder ganz oder nur abschnittsweise in dem drehbar gelagerten Teil angeordnet sein.

Die stirnseitige Ausnehmung der Betätigungshandhabe kann beispielsweise ein Sackloch sein, welches an einem dem Beschlag zugewandten Ende der Betätigungshandhabe eingebracht ist und zur Aufnahme des drehbargelagerten Teils des Beschlags geeignet ist.

Das elastische Formschlussmittel kann beispielsweise ein Spreizelement sein, welches mittels des einbringbaren Vierkantstifts aufgespreizt werden kann. Dabei bildet es im aufgespreizten Zustand einen Formschluss mit der Betätigungshandhabe, während es im nicht-aufgespreizten Zustand keinen Formschluss bildet.

Auch andere Formschlussmittel als ein Spreizelement sind denkbar und möglich, beispielsweise Riegel, Stifte, Rast-, Klemm- und Steckmittel, insofern sie dazu geeignet sind, vom Vierkantstift verstellt zu werden, um einen Formschluss mit der Betätigungshandhabe zu bilden.

Das an dem Vierkantstift angeordnete Teil kann z.B. ein Bolzen, eine Schraube oder ähnliches sein, welches durch Kontakt mit dem Formschlusselement dieses auslenkt und/oder spreizt. Es kann sich auch um einen mehrteiligen Vierkantstift handeln, wobei das zusätzliche Teil einen Abschnitt des mehrteiligen Vierkantstifts bildet oder verlängert. Bei dem zusätzlichen Teil kann es sich auch beispielsweise um eine Schraube mit Schraubenkopf handeln. Das zusätzliche Teil kann insbesondere aber nicht ausschließlich an einer Stirnseite des Vierkantstifts angeordnet sein.

Dadurch, dass das Formschlussmittel in die stirnseitige Ausnehmung der Betätigungshandhabe ein- und herausbringbar ist, kann das Formschlussmittel je nach Ausgestaltung der Betätigungshandhabe und des Formschlussmittels vollständig in der Betätigungshandhabe angeordnet sein, wenn die Betätigungshandhabe an dem Beschlag befestigt ist. Dadurch ist das Formschlussmittel von außen nicht erreichbar, wenn die Betätigungshandhabe an dem Beschlag befestigt ist. Eine versehentliche oder mutwillige Demontage der Betätigungshandhabe ist dadurch vorteilhaft erschwert oder unmöglich.

Selbstverständlich kann dies auch dadurch erfolgen, dass der Abschnitt des drehbar gelagerten Teils, in dem das Formschlussmittel zumindest abschnittsweise angeordnet ist, in die Betätigungshandhabe eingreift, so dass das Formschlussmittel abschnittsweise in dem drehbar gelagerten Teil angeordnet ist und zusammen mit diesem in der Betätigungshandhabe anordbar ist.

Ein weiterer Vorteil besteht in der einfachen Montage, da die Betätigungshandhabe einfach auf den Beschlag geschoben werden kann, solange der Vierkantstift noch nicht mit dem Formschlusselement zur Bildung des Formschlusses zusammenwirkt. Nach dem Aufschieben der Betätigungshandhabe auf den Beschlag bzw. dessen drehbar gelagertes Teil kann der Vierkantstift von der anderen Seite der Tür (weiter) in den Beschlag geschoben werden, wodurch dann letztendlich der Formschluss gebildet wird. Der erfindungsgemäße Beschlag ermöglicht somit eine besonders einfache Montage, bei der die Betätigungshandhabe einrastet bzw. befestigt wird, indem der Vierkantstift eingeschoben wird. Weitere aufwändige und gegebenenfalls umständliche Montageschritte wie beispielsweise Schraubverbindungen sind mit dem erfindungsgemäßen Beschlag nicht mehr zwingend notwendig.

Selbstverständlich ist es immer noch möglich bzw. gegebenenfalls sinnvoll einen Gewindestift zur zusätzlichen Befestigung der Betätigungshandhabe am Beschlag vorzusehen, um jegliches Spiel zwischen Betätigungshandhabe und Beschlag zu minimieren bzw. zu vermeiden.

Dadurch, dass das Formschlussmittel elastisch ist, kehrt es vorteilhaft in seinen Ausgangszustand zurück, sobald der Vierkantstift so weit entfernt wird, dass er nicht mehr mit dem Formschlussmittel zur Bildung des Formschlusses zusammenwirkt. Damit gestaltet sich auch die Demontage der Betätigungshandhabe besonders einfach und erfordert keine zusätzlichen Werkzeuge. Wird der Vierkantstift von der einen Türseite aus dem Beschlag gezogen, gibt das Formschlussmittel die Betätigungshandhabe wieder frei, da der Formschluss gelöst wird. Die Betätigungshandhabe kann dann bei entsprechender Ausgestaltung und Anordnung des Formschlussmittels einfach vom Beschlag abgezogen werden. Trotzdem ist die Befestigung am Beschlag besonders sicher, da die Verbindung nur von einer Türseite aus gelöst werden kann und ein verschleißbedingtes Lockern einer etwaigen Befestigungsschraube, wie bei den aus dem Stand der Technik bekannten Lösungen, nicht auftritt.

Der Formschluss kann beispielsweise aber nicht ausschließlich eine Rast-, Klick- oder auch eine Klemmverbindung sein, bei der grundsätzlich auch ein zusätzlicher Kraftschluss denkbar und möglich ist. Entscheidend ist, dass das Formschlussmittel ein Abziehen bzw. eine Demontage der Betätigungshandhabe verhindert. Das Abziehen der Betätigungshandhabe erfolgt üblicherweise parallel zur axialen Richtung des Vierkantstifts. Diese axiale Bewegung wird erfindungsgemäß von dem gespannten bzw. gespreizten Formschlussmittel begrenzt bzw. verhindert.

Dadurch, dass das Formschlussmittel an dem drehbar gelagerten Teil angeordnet ist und vom Vierkantstift gespannt bzw. aufgespreizt wird, besteht ein wesentlicher Aspekt der Erfindung auch darin, dass die Befestigungshandhabe tatsächlich am Beschlag und nicht am Vierkantstift befestigt wird. Der Vierkantstift kann in montiertem Zustand aus dem Beschlag entfernt werden und gibt dadurch erst die Betätigungshandhabe frei. Es sind verschiedene Ausführungsformen möglich, bei denen entweder der Vierkantstift und/oder das drehbar gelagerte Teil die Rotationsbewegung mittelbar oder unmittelbar auf das Schloss bzw. die Schlossnuss überträgt.

Dadurch, dass der Vierkantstift das Formschlussmittel spannt bzw. aufspreizt, kann die Befestigung der Betätigungshandhabe auf einer Türseite von der anderen Türseite aus erfolgen. Das bedeutet, je nach Ausgestaltung der Betätigungshandhabe und des Beschlags kann die Betätigungshandhabe die Befestigungsmittel vollständig umschließen, so dass ein einseitiges Lösen der Betätigungshandhabe ausgeschlossen ist. Dies beugt einem ungewollten Lockern der Betätigungshandhabe und Vandalismus vor.

Das Formschlussmittel kann beispielsweise derart ausgestaltet sein, dass es zumindest einen Arm mit zumindest einer Lasche aufweist. Besonders vorteilhaft sind beispielsweise zwei gegenüberliegende Arme, an denen jeweils eine Lasche angeordnet ist. Die Arme können beispielsweise aus einem Blech geformt sein, an deren Ende jeweils eine Lasche dadurch gebildet ist, dass das Blech nach außen abgewinkelt bzw. abgeknickt ist. Auf diese Weise wirken die Laschen dem Prinzip nach vergleichbar mit Widerhaken, Keilen oder Stoppern, welche an die Arme angeformt sind. Es sind aber auch Formschlussmittel aus Kunststoff oder einem anderen hinreichend elastischen und trotzdem robusten Material möglich. Auch ist es möglich, dass das Formschlussmittel ohne ringförmigen Abschnitt ausgeführt ist und dass es beispielsweise aus zwei Armen mit jeweils einer Lasche besteht, wobei die ein zwei oder mehr Arme jeweils einzeln an oder in dem drehbar gelagerten Teil befestigt sind. Die Befestigung kann beispielsweise durch verpressen erfolgen. Es sind aber auch andere Befestigungsarten denkbar und möglich, welche eine hinreichende Stabilität und Robustheit bieten, beispielsweise Löten, Nieten, Klemmen, Kleben, Rasten oder dergleichen.

Die beiden Arme können beispielsweise in einer ersten Position, in der das Formschlussmittel nicht gespannt bzw. gespreizt ist, bezogen auf die Rotationsachse radial weiter innen liegen als in einer zweiten Position, in der das Formschlussmittel gespannt oder gespreizt ist. Durch das Einführen des Vierkantstiftes in den Beschlag bzw. in das Formschlussmittel können die beiden Arme aus der ersten Position in die zweite Position verstellt bzw. aufgespreizt werden. Die an den Armen angeordneten Laschen können so ausgestaltet sein, dass sie in der ersten Position ein Aufstecken bzw. ein Abziehen der Betätigungshandhabe ermöglichen und in der zweiten Position ein Abziehen und gegebenenfalls auch ein Aufstecken der Betätigungshandhabe verhindern. Wenn der Vierkantstift wieder aus dem Formschlussmittel herausgezogen wird, verstellen sich die Arme wieder in die erste Position, da das Formschlussmittel elastisch ist. Die Betätigungshandhabe kann dann wieder von dem Beschlag entfernt werden.

Selbstverständlich ist es auch möglich, dass das Formschlussmittel mehr als zwei Arme aufweist, beispielsweise drei, vier oder mehr Arme. Damit der Vierkantstift möglichst einfach in das Formschlussmittel eingeführt werden kann, kann es jedoch vorteilhaft sein, wenn die Arme gleichmäßig bzw. äquidistant zueinander über den Umfang bzw. die Außenkontur des Vierkantstifts verteilt sind. Da ein Vierkantstift eine im Wesentlichen quadratische Außenkontur mit vier Flächen aufweist, sind zwei gegenüberliegende Arme oder vier Arme, bei denen sich jeweils zwei Arme gegenüberliegen, besonders vorteilhaft und einfach zu fertigen.

Der bzw. die Arm(e) des Formschlusselements können an einem ringförmigen Abschnitt des Formschlussmittels angeordnet sein. Ringförmig bedeutet hier und im Folgenden nicht notwendigerweise, dass dieser Abschnitt einen exakt kreisförmigen Querschnitt aufweist. Selbstverständlich kann der Abschnitt auch einen ovalen, elliptischen, rechteckigen oder quadratischen Querschnitt aufweisen, wobei die Ecken des Rechtecks oder Quadrats auch abgerundet sein können. Insbesondere kann der ringförmige Abschnitt auch einen Querschnitt aufweisen, welcher der Außenkontur eines Vierkants näherungsweise entspricht. Entscheidend ist, dass das Formschlussmittel einen umlaufend geschlossenen (ringförmigen) Abschnitt aufweist, welcher sich bei bevorzugten Ausführungsformen beispielsweise zum Befestigen, zum Aufstecken oder zum Einschieben an, auf oder in einen anderen Teil des Beschlags eignet

Die Arme können beispielsweise an einem ringförmigen Blechabschnitt angeformt sein und aus dem gleichen Material wie der ringförmige Abschnitt bestehen. Es ist aber auch denkbar und möglich, dass die Arme an dem ringförmigen Abschnitt befestigt sind und/oder aus einem anderen Material als der ringförmige Abschnitt bestehen. Entscheidend ist, dass die Arme mittelbar oder unmittelbar von dem Vierkantstift aus der ersten Position in die zweite Position verstellt werden können und wieder in die erste Position zurückkehren, wenn der Vierkantstift entfernt wird.

Die Arme und/oder die Laschen können dazu federnd ausgestaltet sein, beispielsweise dadurch, dass sie aus einem geeigneten Blech bestehen. Es sind aber auch Arme aus einem Kunststoff oder einem anderen Material denkbar, welches hinreichend elastisch und trotzdem verschleißresistent ist. Selbstverständlich kann auch/oder der ringförmige Abschnitt des Formschlusselements aus einem Kunststoff oder einem anderen geeigneten Material bestehen. Ein Blech hat dabei den Vorteil, dass es vergleichsweise einfach und damit günstig herzustellen ist und so ausgestaltet werden kann, dass die Anforderungen an Elastizität und Verschleißbeständigkeit optimal erfüllt sind.

Zur Befestigung des Formschlusselements an dem Beschlag kann der drehbar gelagerte Teil des Beschlags einen geeigneten vorstehenden Abschnitt aufweisen, welcher insbesondere auch sein stirnseitiges Ende sein kann, an dem das Formschlusselement angeordnet ist. Das Formschlusselement kann beispielsweise auf das drehbar gelagerte Teil bzw. auf den vorstehenden Abschnitt bzw. das stirnseitige Ende aufgesteckt sein, wofür sich z.B. ein Formschlusselement mit einem ringförmigen Abschnitt besonders eignet. Der Umfang der Außenkontur des vorstehenden Abschnitts kann dazu etwas kleiner sein, als die Außenkontur des übrigen drehbar gelagerten Teils und mit der Innenkontur des ringförmigen Abschnitts des Formschlusselements korrespondieren.

Vorteilhaft kann das Formschlusselement auch auf geeignete bereits bestehende Beschläge aufgesteckt werden und der Beschlag kann dadurch mit dem erfindungsgemäßen Befestigungsmechanismus nachgerüstet werden.

In aufgestecktem Zustand können die Arme und/oder die Laschen des Formschlusselements bezogen auf die Rotationsachse radial nach innen gerichtet bzw. abgewinkelt oder geneigt sein, so dass die Laschen die Außenkontur des übrigen drehbar gelagerten Teils in der ersten Position radial nicht überragen. Auf diese Weise kann die Betätigungshandhabe in dieser Position über das drehbar gelagerte Teil des Beschlags geschoben und wieder entfernt werden. Der Vierkantstift kann dann beispielsweise in den ringförmigen Abschnitt bzw. in den vorstehenden Abschnitt des drehbargelagerten Teils des Beschlags geschoben werden und beim Austritt aus dem vorstehenden Teil die Arme und damit die Laschen radial nach außen verstellen, um einen Formschluss mit der Betätigungshandhabe zu bilden.

Bei den Ausführungsformen, bei denen das Formschlusselement zumindest teilweise in dem drehbar gelagerten Teil angeordnet ist, muss der vorstehende Teil bzw. das stirnseitige Ende des drehbar gelagerten Teils dann so ausgestaltet sein, dass das Formschlussmittel in aufgestecktem Zustand zumindest abschnittsweise in dem drehbar gelagerten Teil angeordnet ist. Beispielsweise kann der vorstehende Teil eine oder mehrere Ausnehmungen aufweisen, durch die die Arme bzw. die Laschen des Formschlussmittels in das drehbar gelagerte Teil hineinragen.

Die Befestigung des Formschlussmittels kann aber auch dadurch erfolgen, dass das Formschlussmittel zumindest abschnittsweise in das stirnseitige Ende des drehbar gelagerten Teils eingeschoben ist. Beispielsweise kann das stirnseitige Ende bzw. der vorstehende Abschnitt eine Aufnahme aufweisen, in die das Formschlussmittel abschnittsweise form- und/oder kraftschlüssig eingeschoben ist. Dazu eignet sich eine Ausführungsform mit einem ringförmigen Abschnitt besonders, wobei der ringförmige Abschnitt eine Außenkontur aufweist, die mit der Innenkontur des drehbargelagerten Teils korrespondiert, derart, dass das Formschlussmittel in das drehbar gelagerte Teil geschoben werden kann und darin sicher befestigt ist.

Selbstverständlich können auch weitere oder andere Befestigungsmittel zur Befestigung des Formschlussmittels an oder in dem drehbar gelagerten Teil vorgesehen sein, wie beispielsweise Rast-, Klemm-, Form-, Kraft- oder Materialschlussmittel. Entscheidend ist, dass das Formschlussmittel sicher an dem drehbar gelagerten Teil befestigt ist.

In aufgestecktem bzw. im eingeschobenen Zustand können die Arme und/oder die Laschen des Formschlussmittels bezogen auf die Längsachse in das drehbar gelagerte Teil hineinragen und bezogen auf die Rotationsachse radial nach innen gerichtet bzw. abgewinkelt oder geneigt sein, so dass die Laschen die Außenkontur des drehbar gelagerten Teils in der ersten Position radial nicht überragen. Auf diese Weise kann die Betätigungshandhabe in dieser Position über das drehbar gelagerte Teil des Beschlags geschoben und wieder entfernt werden.

Gleichzeitig kann das Formschlussmittel ein Einschieben des Vierkantstifts erlauben. Das Formschlussmittel kann insbesondere eine Aufnahme für den Vierkantstift aufweisen, welche bevorzugt durch die Arme und/oder die Laschen gebildet ist. Der Vierkantstift kann dann beispielsweise von einer Seite aus in das drehbar gelagerte Teil eingeschoben werden, in dem auch die Aufnahme des Formschlussmittels angeordnet ist. Wird der Vierkantstift weiter eingeschoben, so wird er ab einem bestimmten Punkt auch in die Aufnahme des Formschlussmittels geschoben und verstellt bzw. spannt bzw. spreizt auf diese Weise das Formschlussmittel. Beispielsweise indem die Arme und Laschen des Formschlussmittels, welche die Aufnahme bilden, radial nach außen verstellt werden.

Das Formschlussmittel kann zumindest eine Schrägfläche aufweisen, welche beispielswiese durch den oder die Arm(e) und/oder die Lasche(n) gebildet sein kann bzw. können. Die Schrägfläche bzw. die Schrägflächen können mit dem Vierkantstift, insbesondere mit dessen Stirnseite, dem zusätzlichen Teil oder der Spannvorrichtung, derart zusammenwirken, dass der bzw. die Arm(e) und/oder Lasche(n) durch den Vierkantstift gespannt und radial nach außen gedrückt und gebogen wird bzw. werden. Dabei kann zumindest ein Teil des mindestens einen Arms bzw. Lasche durch eine fensterartige Öffnung des drehbar gelagerten Teils hindurchragen und nach außen hervorstehen. Die Schrägflächen können insbesondere die vorbeschriebene Aufnahme bilden oder Bestandteil dieser sein. Die fensterartige Öffnung kann beispielsweise in einer Außenwandung des drehbar gelagerten Teils angeordnet sein.

In dieser Position können beispielsweise zwei gegenüberliegende Laschen durch jeweils eine fensterartige Öffnung in der Außenwandung des drehbar gelagerten Teils hinausragen und einen Anschlag in axiale Richtung für die Betätigungshandhabe bilden. Das Formschlusselement kann dadurch einen Formschluss mit der aufgeschobenen Betätigungshandhabe bilden, welche sonach nicht mehr von dem drehbargelagerten Teil abgezogen werden kann.

Das drehbar gelagerte Teil kann zumindest abschnittsweise eine Außenkontur aufweisen, welche mit der Innenkontur der stirnseitigen Ausnehmung der Betätigungshandhabe korrespondiert. Beispielsweise kann ein Abschnitt des drehbargelagerten Teils eine im Wesentlichen zylinderförmige Form haben, auf die die Betätigungshandhabe aufgesteckt werden kann. Die stirnseitige Ausnehmung der Betätigungshandhabe kann dann ebenfalls eine im Wesentlichen zylindrische Form haben, in die der korrespondierende Abschnitt des drehbar gelagerten Teils genau hineinpasst.

Damit ein Formschluss zwischen der Betätigungshandhabe und dem drehbar gelagerten Teil entsteht, können die Außenkontur und die korrespondierende Innenkontur zueinander komplementäre Strukturen aufweisen. Beispielswiese können die Querschnitte der Außenkontur und der Innenkontur jeweils im Wesentlichen rund sein, jedoch zueinander komplementäre Nasen, Nuten, Fugen oder Vor-/Rücksprünge aufweisen. Auch können die in Rede stehende Außen- bzw. Innenkontur einen quadratischen, abgerundet quadratischen, dreieckigen, sternförmigen, zahnradförmigen oder rechteckigen Querschnitt aufweisen. Grundsätzlich ist jede herstellbare Form denkbar und möglich, bei der ein in Rotationsrichtung drehfester Formschluss entsteht. Die unterschiedlichen Formen unterscheiden sich unter anderem in der Einfachheit der Herstellung und in der Kraftübertragung von der Betätigungshandhabe auf das drehbar gelagerte Teil. Dementsprechend können unterschiedliche Formen je nach Anwendungsfall vorteilhaft sein und entsprechend ausgewählt werden.

Der drehfeste Formschluss bewirkt, dass die Rotationsbewegung der Betätigungshandhabe auf den drehbar gelagerten Teil übertragen wird, so dass das Schloss bzw. die Schlossnut und damit ein damit verbundener Riegel bewegt wird, wenn ein Benutzer die Betätigungshandhabe betätigt.

Die Betätigungshandhabe kann in der stirnseitigen Ausnehmung zumindest einen Rücksprung aufweisen, welcher mit dem gespannten bzw. gespreizten Formschlussmittel korrespondiert und mit diesem den Formschluss bildet.

Beispielsweise kann die stirnseitige Ausnehmung der Betätigungshandhabe einen ersten Abschnitt aufweisen, der eine Innenkontur aufweist, welcher mit der Außenkontur eines Teils des drehbargelagerten Teils korrespondiert. An diesen Abschnitt kann in axialer Richtung ein Abschnitt angrenzen, dessen Innenkontur sich in radiale Richtung sprunghaft aufweitet, so dass ein Rücksprung in der Innenwand der stirnseitigen Ausnehmung besteht. Dieser Rücksprung kann in zusammengebautem Zustand auf der gleichen Höhe liegen wie das an bzw. in dem drehbar gelagerten Teil angeordnete Formschlusselement. Der Rücksprung kann beispielsweise mit genau einer, insbesondere aus einer fensterartigen Öffnung herausragenden, Lasche korrespondieren. Es können auch mehrere Rücksprünge bestehen, wobei jeder Rücksprung mit genau einer Lasche korrespondieren kann. Der Rücksprung kann aber auch bezogen auf die Innenkontur der stirnförmigen Ausnehmung umlaufend sein.

Auch ist es möglich, dass mehrere Rücksprünge vorgesehen sind, welche bezogen auf die Längsachse an unterschiedlichen Stellen angeordnet sind. Es können entsprechend auch mehrere korrespondierende Laschen an jeweils unterschiedlichen Stellen der Längsachse vorgesehen sein. Es ist aber auch möglich und gegebenenfalls vorteilhaft, wenn mehrere Rücksprünge entlang der Längsachse vorgesehen sind, wobei genau einer Lasche mit jeder dieser Rücksprünge korrespondieren kann. So kann die gleiche Betätigungshandhabe in verschiedenen Positionen befestigt werden. Das kann beispielsweise auch vorteilhaft sein, um die gleiche Betätigungshandhabe an unterschiedlichen Beschlägen mit unterschiedlichen drehbar gelagerten Teilen und/oder Türdicken verwenden zu können.

Wird die Betätigungshandhabe über das drehbar gelagerte Teil geschoben, können beispielsweise die Laschen des Formschlusselements in den Rücksprung bzw. die Rücksprünge einrasten und so zusammen mit dem Rücksprung bzw. den Rücksprüngen einen Formschluss in bezogen auf die Rotationsachse axialer Richtung bilden. Dies kann auf Grund der Elastizität des Formschlussmittels von alleine geschehen, so dass de facto eine Klickverbindung besteht. Der Vierkantstift kann dann eingeführt werden und sichert die Arme bzw. die Laschen lediglich in dem Rücksprung bzw. den Rücksprüngen. Es ist aber auch möglich und bevorzugt, wenn die Laschen nicht von alleine in den Rücksprung einrasten, sondern wenn der Vierkantstift die Laschen von der ersten Position in die zweite Position verstellt und dort hält. Das hat der Vorteil, dass sich die Arme bzw. die Laschen des Formschlussmittels auf Grund ihrer Elastizität von alleine wieder aus dem Rücksprung herausbewegen, so dass die Betätigungshandhabe ohne weiteres Werkzeug wieder von dem Beschlag abgezogen werden kann.

Des Weiteren ist es möglich, dass die Betätigungshandhabe ein Loch bzw. eine Öffnung aufweist, in das bzw. in die ein Gewindestift einschraubbar ist. Dadurch kann die Betätigungshandhabe zusätzlich an dem Vierkantstift in herkömmlicher Weise gesichert werden. Selbst wenn der Gewindestift verloren geht oder mutwillig entfernt wird, ist die Betätigungshandhabe trotzdem am Beschlag befestigt und kann nicht beschädigungsfrei entfernt werden, bis der Vierkant von der anderen Seite aus dem Beschlag bzw. aus der Betätigungshandhabe gezogen wird. Der Gewindestift kann trotzdem zusätzlich vorgesehen sein, beispielsweise um ein Spiel zwischen der Betätigungshandhabe und dem Beschlag bzw. dem Formschlusselement auszugleichen und die Betätigungshandhabe zusätzlich in einer Position zu arretieren.

Nachfolgend wird die Erfindung anhand eines Ausführungsbeispiels näher erläutert. Selbstverständlich ist die Erfindung nicht auf dieses Ausführungsbeispiel beschränkt.

Es zeigen:
- Fig. 1a-1f: einen Querschnitt durch ein Ausführungsbeispiel eines erfindungsgemäßen Beschlags in verschiedenen Stellungen vor und während des Befestigens einer Betätigungshandhabe;
- Fig. 2: isometrische Ansichten auf ein Ausführungsbeispiel eines erfindungsgemäßen Beschlags.
- Fig. 3a-3f: einen Querschnitt durch ein weiteres Ausführungsbeispiel eines erfindungsgemäßen Beschlags in verschiedenen Stellungen vor und während des Befestigens einer Betätigungshandhabe;
- Fig. 4a: isometrische Ansicht auf ein Ausführungsbeispiel eines erfindungsgemäßen Beschlags mit und ohne eingeschobenem Vierkantstift,
- Fig. 4b: Querschnitt durch die Ausführungsform von Fig. 4a;
- Fig. 5a-5f: einen Querschnitt durch ein weiteres Ausführungsbeispiel eines erfindungsgemäßen Beschlags in verschiedenen Stellungen vor und während des Befestigens einer Betätigungshandhabe;
- Fig. 6a-6d: eine weitere mögliche Ausführungsform, bei der zwei Formschlussmittel in eine stirnseitige Ausnehmung des drehbar gelagerten Teils eingeschoben sind und deren Laschen sich durch seitliche fensterartige Öffnungen des drehbar gelagerten Teils in Rücksprünge der Betätigungshandhabe mittels des Spannmittels, insbesondere in Form des Vierkantstifts, zur Bildung des Formschlusses verstellen lassen.

Figur 1a zeigt einen Querschnitt durch ein Ausführungsbeispiel eines erfindungsgemäßen Beschlags 1, an dem noch keine Betätigungshandhabe befestigt ist. Der Beschlag 1 ist an einem Türblatt D beispielsweise durch nicht gezeigte Schraubverbindungen befestigt. In dem Türblatt D ist ein Schloss mit einer Schlossnuss und einem Riegel angeordnet, welche aus Übersichtsgründen nicht dargestellt sind. Der Beschlag 1 weist ein drehbar gelagertes Teil 3 auf, welches zur Betätigung des nicht dargestellten Schlosses dient.

Das drehbargelagerte Teil 3 weist einen im Wesentlichen zylinderförmigen ersten Abschnitt 3z mit einer Außenkontur auf, auf den eine in dieser Figur nicht dargestellte Betätigungshandhabe aufgesteckt werden kann. An dem im Bild rechten Ende des zylinderförmigen Abschnitts 3z ist ein vorstehender Abschnitt 3' angeformt, dessen Außendurchmesser gegenüber dem ersten Abschnitt etwas kleiner ist. Auf den vorstehenden Abschnitt 3' ist ein Formschlussmittel 5 aufgesteckt.

Das Formschlussmittel 5 weist dazu einen ringförmigen Abschnitt 5' auf, dessen Innendurchmesser so gewählt ist, dass er sicher auf den vorstehenden Abschnitt 3' des drehbar gelagerten Teils 3 gesteckt werden kann und daran hält. Selbstverständlich kann der vorstehende Anschnitt 3' zur Sicherung des Formschlussmittels 5 auch eine Kontur aufweisen, in die der ringförmige Abschnitt 5' einrasten bzw. einliegen kann.

An den ringförmigen Abschnitt 5' des Formschlussmittels 5 sind zwei sich gegenüberliegende Arme 5" angeordnet an deren Enden jeweils eine Lasche 5‴ angeformt ist. In der gezeigten ersten Position sind die Arme 5" radial nach innen abgewinkelt, so dass die Laschen 5‴ radial nicht über den Außendurchmesser des vorstehenden Abschnitts 3' bzw. des drehbargelagerten Teils 3 hinausragen.

Von der anderen Seite des Türblatts D kann ein Vierkantstift 4 in Pfeilrichtung in den Beschlag 1 bzw. in das drehbar gelagerte Teil 3' geschoben werden, was durch die gestrichelten Linien in der Figur angedeutet ist. Der Vierkantstift 4 kann bis zum vorstehenden Abschnitt 3' geschoben werden bis er aus diesem heraustritt, so wie es in Figur 1b gezeigt ist.

Durch den aus dem vorstehenden Abschnitt 3' heraustretenden Vierkantstift 4 wurden die Arme 5" des Formschlussmittels 5 radial nach außen bewegt. In dieser gezeigten zweiten Position ist das Formschlussmittel 5 im Sinne des Anspruchs 1 gespreizt. Es handelt sich somit um ein Spreizelement. Die Laschen 5‴ der Arme 5" sind dadurch ebenfalls radial nach außen verstellt und ragen in dieser Position über den Außenumfang des drehbargelagerten Teils 3 hinaus. Die in dieser Figur nicht dargestellte Betätigungshandhabe kann in dieser zweiten Position somit nicht auf den Beschlag 1 bzw. auf das drehbar gelagerte Teil 3 geschoben werden. Je nach Elastizität der Laschen 5‴ sind aber auch Ausführungsformen möglich, welche ein Aufstecken der Betätigungshandhabe in dieser Position ermöglichen aber ein Abziehen verhindern.

Um die Betätigungshandhabe 2 an dem Beschlag 1 zu befestigen, muss der Vierkantstift 4 wie in Figur 1c dargestellt zunächst entfernt werden, so dass das elastische Formschlussmittel 5 wieder in die ungespreizte Ausgangsposition zurückkehrt. Die im Querschnitt dargestellte Betätigungshandhabe 2 weist an ihrem dem Beschlag 1 zugewandten Ende 2a eine stirnseitige Ausnehmung 2b in Form eines Sacklochs auf, dessen Boden durch die gestrichelte Linie angedeutet ist.

Die stirnseitige Ausnehmung 2b weist in dem ersten Abschnitt 2c' eine Innenkontur auf, welche mit der Außenkontur des Abschnitts 3z des drehbar gelagerten Teils 3 korrespondiert, so dass die Betätigungshandhabe 2 auf das drehbar gelagerte Teil 3 aufgeschoben werden kann und einen drehfesten Formschluss mit diesem bildet. An seinem im Bild rechten Ende des ersten Abschnitts 2c' weist die Innenkontur der stirnseitigen Ausnehmung 2b einen umlaufenden Rücksprung 2c auf, bei dem sich der Innendurchmesser der Ausnehmung 2b sprunghaft ändert.

Ferner weist die Betätigungshandhabe 2 an einer Außenwand eine Öffnung in Form eines Gewindelochs 2d zur Aufnahme eines nicht gezeigten Gewindestifts auf. Mit diesem Gewindeloch korrespondierend weist das bewegliche Teil 3 ebenfalls eine Öffnung 2d" auf, durch die hindurch ein Gewindestift mit dem Vierkantstift 4 in Kontakt treten kann. Da der Vierkantstift 4 nicht in dem Formschlussmittel 5 angeordnet ist, befinden sich die Laschen 5‴ in der ersten Position und die Betätigungshandhabe 2 kann auf das drehbar gelagerte Teil 3 geschoben werden.

In der Figur 1d ist die Betätigungshandhabe 2 auf das drehbar gelagerte Teil 3 aufgesteckt und der Vierkantstift 4 wurde wieder in den Beschlag 1 bzw. das drehbar gelagerte Teil 3 hineingeschoben. Dadurch wurden die Arme 5" des Formschlussmittels 5 wie vorbeschrieben in die zweite Position verstellt und die Laschen 5‴ ragen in bezogen auf die Rotationsachse radialer Richtung über den Außendurchmesser des drehbar gelagerten Teils 3 hinaus. Dadurch überragen die Laschen 5‴ den Rücksprung 2c und kommen an der Stirnfläche des Rücksprungs 2c zur Anlage.

Die Betätigungshandhabe 2 kann in dieser Stellung nicht mehr von dem drehbar gelagerten Teil 3 abgezogen werden und ist somit an dem Beschlag 1 befestigt. Zusätzlich wurde ein Gewindestift 2d' in das Gewindeloch 2d geschraubt, bis sie an dem Vierkantstift 4 zur Anlage kommt und arretiert die Befestigungshandhabe 2 zusätzlich in dieser Position. Etwaiges Spiel zwischen den beteiligen Komponenten kann dadurch ausgeglichen werden und die Betätigungshandhabe 2 sitzt somit fest an dem Beschlag 1. Selbstverständlich kann der Vierkantstift 4 dazu auch eine Nut oder eine Sollstelle aufweisen, um die Anlage des Gewindestifts 2d' zu optimieren.

Wenn die Betätigungshandhabe 2 wieder demontiert werden soll, muss der Vierkantstift 4 zunächst wieder entfernt werden, so wie es in Figur 1e gezeigt ist. Dadurch kehren die Laschen 5‴ in die erste Position zurück und geben die Betätigungshandhabe 2 dadurch frei. Sobald der Gewindestift2d' entfernt wurde, kann die Betätigungshandhabe 2 von dem Beschlag abgezogen werden, so wie es in Figur 1f gezeigt ist.

Die Figur 2 zeigt ein dem Prinzip nach gleiche Ausführungsbeispiel wie die Figuren 1a-1f in einer isometrischen Ansicht. Die Beschreibung und die Bezugszeichen gelten in entsprechender Weise.

Figur 3a zeigt einen Querschnitt durch ein weiteres Ausführungsbeispiel eines erfindungsgemäßen Beschlags 1, an dem noch keine Betätigungshandhabe befestigt ist. Der Beschlag 1 ist an einem Türblatt D beispielsweise durch nicht gezeigte Schraubverbindungen befestigt. In dem Türblatt D ist ein Schloss mit einer Schlossnuss und einem Riegel angeordnet, welche aus Übersichtsgründen nicht dargestellt sind. Der Beschlag 1 weist ein drehbar gelagertes Teil 3 auf, welches zur Betätigung des nicht dargestellten Schlosses dient.

Das drehbargelagerte Teil 3 weist eine im Wesentlichen hohlzylinderförmige Form mit einer Innen- und einer Außenkontur auf. Auf das drehbar gelagerte Teil 3 kann eine in dieser Figur nicht dargestellte Betätigungshandhabe aufgesteckt werden, welche einen drehfesten Formschluss mit der Außenkontur des drehbar gelagerten Teils bilden kann. An dem im Bild rechten stirnseitigen Ende 3s des drehbargelagerten Teils 3 befindet sich eine Öffnung, in die ein Formschlussmittel 5 eingeschoben ist.

In der dargestellten Ausführungsform weist das Formschlussmittel 5 dazu einen ringförmigen Abschnitt 5' auf, dessen Innendurchmesser so gewählt ist, dass er sicher in die Öffnung des drehbar gelagerten Teils 3 geschoben werden kann und darin hält.

Das Formschlussmittel 5 kann in der Öffnung durch Reibschluss gehalten sein. Es kann aber auch oder zusätzlich durch ein oder mehrere Befestigungsmittel in der Öffnung befestigt sein. Beispielswiese kann das Formschlussmittel 5 an seiner Außenkontur Rastmittel angeformt oder befestigt haben, welche mit entsprechend ausgestaltete Rastmitteln an der Innenkontur des drehbar gelagerten Teils 3 korrespondieren. Es sind aber auch andere oder zusätzliche Befestigungen möglich. Das Formschlussmittel 5 kann auch in die Öffnung bzw. das Ende 3s des drehbar gelagerten Teils 3 geschraubt oder einstückig mit diesem ausgebildet oder daran angeformt sein.

An den ringförmigen Abschnitt 5' des Formschlussmittels 5 sind zwei sich gegenüberliegende Arme 5" angeordnet, an deren Enden jeweils eine Lasche 5‴ angeformt ist. In der gezeigten ersten Position sind die Arme 5" radial nach innen abgewinkelt, so dass die Laschen 5‴ radial nicht über den Außendurchmesser des drehbargelagerten Teils 3 hinausragen. Die Arme 5" und Laschen 5‴ sind in der dargestellten Position vollständig innerhalb des Holzylinders angeordnet und ragen bei dieser Ausführungsform nicht über die Innenkontur, welche durch die gestrichelten horizontalen Linien angedeutet ist, hinaus. Die Arme 5" und Laschen 5‴ sind so angeordnet und geformt, dass sie eine Aufnahme für den Vierkantstift 4 bilden.

Von der anderen Seite des Türblatts D kann ein Vierkantstift 4 in Pfeilrichtung in den Beschlag 1 bzw. in die Innenkontur des Schlosses bzw. des drehbar gelagerte Teils 3 geschoben werden, was ebenfalls durch die gestrichelten horizontalen Linien in der Figur angedeutet ist. Der Vierkantstift 4 kann bei diesem Ausführungsbeispiel soweit in den Beschlag 1 geschoben werden, bis er aus dem stirnseitigen Ende 3s des drehbar gelagerten Teils 3 heraustritt, so wie es in Figur 3b gezeigt ist. Der Vierkantstift 4 kann in dieser Position das Formschlussmittel 5 mit der Innenkontur des drehbargelagerten Teils 3 verklemmen und/oder zusätzlich sichern.

Durch den eingeschobenen Vierkantstift 4 wurden die Arme 5" des Formschlussmittels 5 radial nach außen bewegt. In dieser gezeigten zweiten Position ist das Formschlussmittel 5 im Sinne des Anspruchs 1 gespreizt. Es handelt sich somit um ein Spreizelement. Die Laschen 5‴ der Arme 5" sind dadurch ebenfalls radial nach außen verstellt und ragen in dieser Position mit ihren Enden über den Außenumfang des drehbargelagerten Teils 3 hinaus.

Dazu weist das drehbar gelagerte Teil 3 an seiner Außenwandung fensterartige Öffnungen 3f auf, welche jeweils mit einem Arm 5" bzw. einer Lasche 5‴ korrespondieren, derart, dass die Laschen 5‴ in dieser gezeigten zweiten bzw. gespreizten Position durch die Öffnungen 3f hindurchgreifen. Die Geometrie der Öffnungen 3f muss entsprechend auf das Verstellen der Arme 5" und Laschen 5‴ abgestimmt sein und ist in der Figur mit den vertikalen und schrägen gestrichelten Linien angedeutet.

Die in dieser Figur nicht dargestellte Betätigungshandhabe kann in dieser zweiten Position nicht auf den Beschlag 1 bzw. auf das drehbar gelagerte Teil 3 geschoben werden. Je nach Form und Elastizität der Laschen 5‴ und der Innenkontur der Betätigungshandhabe sind aber auch Ausführungsformen möglich, welche ein Aufstecken der Betätigungshandhabe in dieser Position ermöglichen und lediglich ein Abziehen verhindern.

Um die Betätigungshandhabe 2 an dem Beschlag 1 zu befestigen, muss der Vierkantstift 4 wie in Figur 1c dargestellt zunächst entfernt werden, so dass das elastische Formschlussmittel 5 wieder in die ungespreizte Ausgangsposition zurückkehrt. Die im Querschnitt dargestellte Betätigungshandhabe 2 weist an ihrem dem Beschlag 1 zugewandten Ende 2a eine stirnseitige Ausnehmung 2b in Form eines Sacklochs auf, dessen Boden durch die gestrichelte Linie angedeutet ist.

Die stirnseitige Ausnehmung 2b weist in ihrem ersten Abschnitt 2c' eine Innenkontur auf, welche mit der Außenkontur des drehbar gelagerten Teils 3 korrespondiert, so dass die Betätigungshandhabe 2 auf das drehbar gelagerte Teil 3 aufgeschoben werden kann und einen drehfesten Formschluss mit diesem bildet. An seinem im Bild rechten Ende des ersten Abschnitts 2c' weist die Innenkontur der stirnseitigen Ausnehmung 2b einen umlaufenden Rücksprung 2c auf, bei dem sich der Innendurchmesser der Ausnehmung 2b sprunghaft ändert.

Dieser umlaufende Rücksprung 2c definiert den Beginn eines sich an ersten Abschnitt 2c' anschließenden zweiten Abschnitts 2c" in Form einer umlaufenden Nut. An die Nut schließt sich ein dritter Abschnitt 2c‴ an mit der im Wesentlichen gleichen Innenkontur wie der erste Abschnitt 2c'.

Ferner weist die Betätigungshandhabe 2 an einer Außenwand eine Bohrung 2d mit einem Innengewinde zur Aufnahme eines nicht gezeigten Gewindestifts auf. Mit dieser Bohrung 2d korrespondierend weist das beweglich gelagerte Teil 3 ebenfalls eine Bohrung 2d" auf, durch die hindurch ein Gewindestift mit dem Vierkantstift 4 in Kontakt treten kann, beispielsweise um einen Reibschluss zu bilden.

Da der Vierkantstift 4 in der gezeigten Position nicht in dem Formschlussmittel 5 bzw. in dem drehbar gelagerten Teil 3 angeordnet ist, befinden sich die Laschen 5‴ in der ersten Position und die Betätigungshandhabe 2 kann auf das drehbar gelagerte Teil 3 geschoben werden.

In der Figur 3d ist die Betätigungshandhabe 2 auf das drehbar gelagerte Teil 3 aufgesteckt und der Vierkantstift 4 wurde wieder in den Beschlag 1 bzw. das drehbar gelagerte Teil 3 hineingeschoben. Dadurch wurden die Arme 5" des Formschlussmittels 5 wie vorbeschrieben in die zweite Position verstellt und die Enden der Laschen 5‴ ragen bezogen auf die Rotationsachse radialer Richtung über den Außendurchmesser des drehbar gelagerten Teils 3 aus den fensterartigen Öffnungen 3f hinaus. Dadurch überragen die Laschen 5‴ den Rücksprung 2c und kommen an der Stirnfläche des Rücksprungs 2c zur Anlage. Die Enden der Laschen 5‴ liegen dabei in dem die Nut bildenden zweiten Abschnitt 2c" ein.

Die Betätigungshandhabe 2 kann in dieser Stellung nicht mehr von dem drehbar gelagerten Teil 3 abgezogen werden und ist somit an dem Beschlag 1 befestigt. Zusätzlich wurde ein Gewindestift 2d' in das Gewindeloch 2d geschraubt, bis er an dem Vierkantstift 4 zur Anlage kommt, wodurch er die Befestigungshandhabe 2 zusätzlich in dieser Position. Etwaiges Spiel zwischen den beteiligen Komponenten kann dadurch ausgeglichen werden und die Betätigungshandhabe 2 sitzt somit fest an dem Beschlag 1. Selbstverständlich kann der Vierkantstift 4 dazu auch eine Nut oder eine Sollstelle aufweisen, um die Anlage des Gewindestifts 2d' zu optimieren.

Wenn die Betätigungshandhabe 2 wieder demontiert werden soll, muss der Vierkantstift 4 zunächst wieder entfernt werden, so wie es in Figur 3e gezeigt ist. Dadurch kehren die Laschen 5‴ in die erste Position zurück und geben die Betätigungshandhabe 2 dadurch frei. Sobald der Gewindestift 2d' entfernt wurde, kann die Betätigungshandhabe 2 von dem Beschlag 1 abgezogen werden, so wie es in Figur 3f gezeigt ist.

Die Figur 4a zeigt ein dem Prinzip nach gleiche Ausführungsbeispiel wie die Figuren 1a-1f in einer isometrischen Ansicht. Die Beschreibung und die Bezugszeichen gelten in entsprechender Weise. Auf der im Bild rechten Seite ist der Vierkantstift 4 in das abschnittsweise im drehbargelagerten Teil 3 angeordnete Formschlussmittel 5 eingeschoben. Die Laschen 5‴ ragen entsprechend aus den fensterartigen Öffnungen 3f hinaus.

Auf der im Bild linken Seite ist der Vierkantstift 4 nicht in das Formschlussmittel 5 bzw. das drehbargelagerte Teil 3 eingeschoben. Die Laschen 5‴ ragen entsprechend nicht aus den fensterartigen Öffnungen 3f hinaus. In dieser Position kann die Betätigungshandhabe 2 auf das drehbargelagerte Teil 3 aufgeschoben und abgezogen werden.

Die Figur 4b zeigt einen Querschnitt durch das Ausführungsbeispiel von Figur 4a.

Neue Ausführungsform ab hier:
Die Figur 5a zeigt ein weiters Ausführungsbeispiel, dessen Funktionsweise grundsätzlich ähnlich zu dem vorbeschriebenen Ausführungsbeispiel ist. Es werden deshalb die gleichen Bezugszeichen verwendet und da wo passend, auf die obige Beschreibung der Figuren 1a bis 1f verwiesen.

Bei der in den Figuren 5a-5f dargestellten Ausführungsform besteht das Formschlussmittel 5 aus zwei sich gegenüberliegend angeordneten Armen 5", vorzugsweise aus Blech. An ihrem jeweils einem Ende ist eine Lasche 5‴ angeformt. Die beiden Arme 5" sind im Unterschied zu der vorbeschriebenen Ausführungsform nicht über einen ringförmigen Abschnitt verbunden, sondern jeweils einzeln an ihren jeweils anderen Enden 5e, insbesondere mit der Innenwandung, des drehbar gelagerten Teils 3 verbunden, verpresst oder einstückig ausgebildet.

Die beiden Enden, mit denen die Arme 5" mit dem drehbar gelagerten Teil 3 verpresst sind, sind so angeordnet, dass sie in Längsrichtung eine Aufnahme für den Vierkantstift 4 bilden. In der in Figur 3a dargestellten Position ist der Vierkantstift 4 noch nicht in die Tür D bzw. das drehbar gelagerte Teil 3 eingeführt und die beiden Arme 5" des Formschlussmittels 5 befinden sich in ungespanntem bzw. das Formschlussmittel 5 in einem ungespreiztem Zustand.

Das drehbar gelagerte Teil 3 weist an seiner Außenwandung zwei gegenüberliegend angeordnete fensterartige Öffnungen 3f auf, welche durch gestrichelte Linien angedeutet sind. Die Laschen 5‴ der Arme 5" liegen in der gezeigten ungespannten Position in den fensterartigen Öffnungen 3f ein, wobei die Enden der Laschen 5‴ nicht über den Außendurchmesser des drehbar gelagerten Teils hinausragen sollten, damit die Laschen 5‴ das Aufschieben und insbesondere das Abziehen der Betätigungshandhabe 2 nicht behindern.

In Figur 5b ist der Vierkantstift 4 in die Tür D bzw. das drehbar gelagerte Teil 3 eingeführt und ragt auf der gegenüberliegenden Seite aus dem drehbargelagerten Teil 3 heraus.

Beim Einschub des Vierkantstifts 4 wurden die Arme 5" von der Stirnfläche bzw. den Kanten des Vierkantstifts 4 radial nach außen verstellt und sind nun in gespanntem Zustand. Die Laschen 5‴ der Arme 5" ragen jetzt durch die fensterartigen Öffnungen 3f hindurch und ragen über die Außenwandung des drehbar gelagerten Teils 3 hinaus. Das Formschlussmittel 5 befindet sich nunmehr in der gespreizten Position.

Figur 5c zeigt den Beschlag 1 aus dem der Vierkantstift 4 wieder entfernt wurde. Die Arme 5" sind wieder in ihre ursprüngliche ungespannte Position zurückgekehrt, so dass die Laschen 5‴ nicht mehr über die Außenkontur des drehbar gelagerten Teils 3 hinausragen.

Die Betätigungshandhabe 2 gleicht im Aufbau im Wesentlichen der vorbeschriebenen Betätigungshandhabe 2 der Figur 1c, auf deren Beschreibung und Bezugszeichen hier verwiesen wird. Im Unterschied zu der vorbeschriebenen Betätigungshandhabe 2, weist die in Figur 3c dargestellte Betätigungshandhabe 2 an ihrer Außenwandung, wie auch das drehbar gelagerte Teil 3, keine Bohrung für ein Sicherungsmittel wie etwa einen Gewindestift auf. Selbstverständlich kann auch dieses Ausführungsbeispiel in der vorbeschriebenen Art mit entsprechenden Bohrungen und Sicherungsmittel ausgestaltet sein.

In Figur 5d ist die Betätigungshandhabe 2 auf das drehbar gelagerte Teil 3 geschoben worden und der Vierkantstift 4 wurde anschließend wieder in die Tür D und das drehbar gelagerte Teil 3 gesteckt. Die Arme 5" sind somit wieder in ihrer gespannten Position und die Laschen 5‴ greifen wieder durch die fensterartigen Öffnungen 3f hindurch. Die Enden der Laschen 5"' liegen jetzt in der Nut 2c" in der vorbeschriebenen Weise ein und bilden einen Anschlag für den Rücksprung 2c, die Betätigungshandhabe 2 kann in der gezeigten Position nicht mehr von dem drehbar gelagerten Teil 3 bzw. von dem Beschlag 1 abgezogen werden.

Die Figur 5e zeigt, wie zunächst der Vierkantstift 4 aus der Tür D bzw. aus dem drehbar gelagerten Teil 3 gezogen und anschließend die Betätigungshandhabe 2 vom Beschlag 1 abgenommen wird. Die Vorgänge gleichen im Wesentlichen den in den Figuren 1e und 1f dargestellten Vorgängen, auf deren Beschreibung hiermit Bezug genommen wird.

Die Figuren 6a bis 6d zeigen eine weitere mögliche Ausführungsform, bei der zwei Formschlussmittel 5 in eine stirnseitige Ausnehmung 3ö des drehbar gelagerten Teils 3 eingeschoben sind und deren Laschen 5‴ sich durch seitliche fensterartige Öffnungen 3f des drehbar gelagerten Teils 3 in Rücksprünge der Betätigungshandhabe mittels des Spannmittels, insbesondere in Form des Vierkantstifts 4, zur Bildung des Formschlusses verstellen lassen.

Die Formschlussmittel 5 sind in den Figuren 6a bis 6c jeweils im gespannten Zustand dargestellt. Allein in der Figur 6d auf der linken Seite ist das Formschlussmittel 5 im ungespannten Zustand dargestellt, in dem die Laschen 5‴ nicht durch die fensterartigen Öffnungen 3f hindurchgreifen, so dass die Betätigungshandhabe von dem drehbar gelagerten Teil 3 abnehmbar bzw. auf dieses aufschiebbar ist.

Die Formschlussmittel 5 werden zur Montage in die stirnseitige Öffnung 3ö des Teils 3 hineingeschoben und umgreifen dann mit ihren umgebogenen Endabschnitten 3a und 3c die Wandung der Öffnung 3ö, derart, dass ihre Laschen 5‴ exakt in dem Bereich der fensterartigen Öffnung 3f des Teils 3 sind. Durch dass Einschieben des Vierkantstifts 4 werden die Laschen 5‴ nach außen durch die fensterartigen Öffnungen 3f hindurch in die Rücksprünge der Betätigungshandhabe verschwenkt, wodurch der zuvor schon beschriebene Formschluss gebildet wird.

Die Formschlussmittel 5 können entweder, wie dargestellt, lediglich auf das drehbar gelagerte Teil 3 aufgeschoben werden, besser ist es jedoch, wenn die Formschlussmittel 5 noch zusätzlich mittels Verschweißens, Verlöten oder Kleben an diesem verbunden werden.

Die in den Figuren 6a bis 6d dargestellte Ausführungsform baut vorteilhaft sehr kurz, so dass hierdurch noch eine größere Flexibilität bei der Gestaltung der Betätigungshandhabe gegeben ist und damit auch gewinkelte Drücker verwendet werden können.

Bei der in den Figuren 6a bis 6d dargestellten Ausführungsform ist es möglich, dass das Formschlussmittel 5 mittels des Vierkantstifts (4), der Spannvorrichtung oder einem daran angeordneten zusätzlichen Teil gespannt bzw. aufgespreizt sein kann, wobei immer noch ein nachträgliches Aufschieben und Montieren der Betätigungshandhabe 2 möglich ist. Dies ist dadurch gewährleistet, dass der Endbereich 5‴, insbesondere in Form der Lasche, des Formschlussmittels 5, welcher durch das Aufspannen bereits radial nach außen über das drehbar gelagerte Teil 3 hinausragt, einen Rasthaken bildet, welcher beim Aufschieben bzw. Montieren der Betätigungshandhabe 2 auf das drehbar gelagerte Teil 3 von der Betätigungshandhabe 2 selbst aus dessen Bewegungsbahn heraus verstellt und dabei gespannt wird, um den Weg für die Betätigungshandhabe 2 bis zu ihrem vollständigen Aufschieben bzw. Montieren am Beschlag 1 freizugeben.

Spätestens nach dem Erreichen der Montageposition der Betätigungshandhabe 2 am Beschlag 1, gibt die Betätigungshandhabe 2 das Formschlussmittel 5, 5‴ vollständig oder zumindest soweit frei und lässt es entspannen, dass das Formschlussmittel 5 in den Rücksprung 2c, insbesondere die sich in radialer Richtung erstreckende Ausnehmung, der Betätigungshandhabe 2 zur Bildung des Formschlusses zurückfedert.

Hierdurch ist eine leichte bzw. einfache Click-Montage der Betätigungshandhabe 2 bei bereits aufgespreiztem bzw. aufgespanntem Formschlussmittel 5 möglich, was die Montagezeit vorteilhaft erheblich vereinfacht und verkürzt.

## Patentansprüche

1. Beschlag (1), zur Befestigung einer Betätigungshandhabe (2) an einer Tür (D), einem Fenster oder dergleichen, mit einem darin drehbar gelagerten Teil (3), welches von einem Vierkantstift (4) durchgreifbar ist, wobei die Betätigungshandhabe (2) an ihrem einen dem Beschlag (1) zugewandten Ende (2a) eine stirnseitige Ausnehmung (2b), insbesondere in Form eines Sacklochs, aufweist, in die im montierten Zustand das Teil (3) eingreift, und mit mindestens einem elastischen Formschlussmittel (5), insbesondere in Form eines Spreizelements, welches an oder in dem drehbar gelagerten Teil (3) befestigt oder befestigbar ist, wobei das am drehbar gelagerten Teil (3) angeordnete Formschlussmittel (5) im bzw. in seinem entspannten Zustand in die stirnseitige Ausnehmung (2b) ein- und herausbringbar ist bzw. das Ein- und Herausbringen des drehbar gelagerten Teils (3) in die bzw. aus der stirnseitige(n) Ausnehmung (2b) freigibt, und wobei das mindestens eine Formschlussmittel (5) mittels des Vierkantstifts (4), einer Spannvorrichtung oder einem daran angeordneten zusätzlichen Teil spannbar bzw. aufspreizbar ist und in diesem Zustand einen Formschluss mit der Betätigungshandhabe (2) bildet, der ein Abziehen bzw. Entfernen der Betätigungshandhabe (2) vom Beschlag (1) verhindert.

2. Beschlag (1) nach Anspruch 1, **dadurch gekennzeichnet, dass** entweder
- das mindestens eine Formschlussmittel (5) zumindest abschnittsweise in oder an dem drehbar gelagerten Teil angeordnet oder fest mit diesem verbunden ist
und/oder
- das Formschlussmittel (5) zumindest einen, insbesondere zwei oder mehr, Arm(e) (5") mit jeweils zumindest einer Lasche (5'") aufweist oder aus zumindest einem, insbesondere zwei oder mehr, Arm(en) mit jeweils zumindest einer Lasche (5‴) gebildet ist.

3. Beschlag (1) nach Anspruch 2, **dadurch gekennzeichnet, dass** der bzw. die Arme (5") an einem ringförmigen Abschnitt (5') des Formschlussmittels (5) angeordnet ist bzw. sind.

4. Beschlag (1) nach Anspruch 2 oder 3, **dadurch gekennzeichnet, dass** das Formschlusselement (5) ein gewinkelter und/oder gebogener Blechstreifen ist, welcher mit einem ersten Bereich (5a) an dem drehbar gelagerten Teil (3) befestigt, insbesondere geschweißt, gelötet, geklebt, geklemmt, geschraubt oder genietet ist, und der mit einem weiteren Bereich, insbesondere seinem einen Endbereich (5b), eine Lasche (5‴) bildet, welche mittels des Vierkantstifts (4) aus seiner Normalstellung zur Bildung des Formschlusses mit der Betätigungshandhabe heraus verstellbar bzw. bewegbar ist.

5. Beschlag nach einem der Ansprüche 2 bis 4, **dadurch gekennzeichnet, dass** das Formschlussteil (5) in eine Ausnehmung, insbesondere einer stirnseitigen Bohrung, des drehbar gelagerten Teils (3) einliegt und mit seinem der Lasche abgewandten Ende an dem drehbar gelagerten Teil befestigt ist, insbesondere die Stirnseite der die Ausnehmung umgebenden Wandung mit seinem einen Ende (5a) zumindest abschnittsweise umgreift.

6. Beschlag (1) nach einem der Ansprüche 2 bis 5, **dadurch gekennzeichnet, dass** der bzw. die Arm(e) (5") und/oder die Lasche(n) (5‴) federnd und insbesondere aus einem Blech gebildet sind.

7. Beschlag (1) nach einem der vorhergehenden Ansprüche, **dadurch gekennzeichnet, dass** das Formschlussmittel (5) an einem vorstehenden Abschnitt (3') des drehbar gelagerten Teils (3) angeordnet, insbesondere darauf aufgesteckt, ist.

8. Beschlag (1) nach einem der vorhergehenden Ansprüche, **dadurch gekennzeichnet, dass** das drehbar gelagerte Teil (3) zumindest abschnittsweise eine Außenkontur aufweist, welche mit der Innenkontur der stirnseitigen Ausnehmung (2b) der Betätigungshandhabe (2) korrespondiert, derart, dass die Betätigungshandhabe (2) in befestigtem Zustand formschlüssig bzw. drehfest an dem Teil (3) gelagert ist.

9. Beschlag (1) nach einem der vorhergehenden Ansprüche, **dadurch gekennzeichnet, dass** entweder
- das Formschlussmittel (5) an einem stirnseitigen Ende (3') des drehbar gelagerten Teils (3) angeordnet, insbesondere zumindest abschnittsweise in das stirnseitige Ende (3') eingeschoben oder auf das stirnseitige Ende (3') aufgesteckt, ist
und/oder
- das Formschlussmittel (5) bzw. der oder die Arm(e) mit dem drehbar gelagerten Teil (3), insbesondere mit dessen inneren oder äußeren Mantelfläche, verbunden, verpresst oder einstückig ausgebildet ist und/oder
- das Formschlussmittel (5), insbesondere der oder die Arm(e) (5") und/oder die Lasche(n) (5"'), eine Aufnahme, Angreiffläche oder Durchgangsöffnung für den Vierkantstift (4) aufweist, bildet bzw. bilden.

10. Beschlag (1) nach einem der vorhergehenden Ansprüche, **dadurch gekennzeichnet, dass** das Formschlussmittel (5) zumindest eine Schrägfläche aufweist, welche insbesondere durch den oder die Arm(e) (5") und/oder die Lasche(n) (5‴) gebildet ist bzw. sind, welche mit dem Vierkantstift, insbesondere mit dessen Stirnseite, dem zusätzlichen Teil oder der Spannvorrichtung, zusammenwirken, derart, dass der bzw. die Arm(e) und/oder Lasche(n) durch den Vierkantstift gespannt und radial nach außen gedrückt und/oder gebogen wird bzw. werden und dadurch zumindest ein Teil des mindestens einen Arms bzw. der Lasche durch eine fensterartige Öffnung (3f) des drehbar gelagerten Teils (3) hindurchragt und nach außen hervorsteht.

11. Beschlag (1) nach einem der vorhergehenden Ansprüche, **dadurch gekennzeichnet, dass** das drehbar gelagerte Teil (3) an zumindest einer Außenwandung zumindest eine fensterartige Öffnung (3f) aufweist, durch welche das Formschlussmittel (5) im gespannten bzw. im aufgespreizten Zustand, insbesondere mit einem Arm und/oder einer Lasche, hindurchgreift.

12. Beschlag (1) nach einem der vorhergehenden Ansprüche, **dadurch gekennzeichnet, dass** das drehbar gelagerte Teil (3) zumindest abschnittsweise eine Außenkontur aufweist, welche mit der Innenkontur der stirnseitigen Ausnehmung (2b) der Betätigungshandhabe (2) korrespondiert, derart, dass die Betätigungshandhabe (2) in befestigtem Zustand formschlüssig bzw. drehfest an dem Teil (3) gelagert ist.

13. Beschlag (1) nach einem der vorhergehenden Ansprüche, **dadurch gekennzeichnet, dass** entweder
- die Betätigungshandhabe (2) in der stirnseitigen Ausnehmung (2b) zumindest einen, insbesondere umlaufenden oder segmentierten, Rücksprung (2c), insbesondere einer sich in radialer Richtung erstreckenden Ausnehmung, aufweist, welcher mit dem aufgespannten bzw. aufgespreizten Formschlussmittel (5) korrespondiert und mit diesem den Formschluss bildet
und/oder
- die Betätigungshandhabe (2) mittels eines Sicherungsmittels (2d"), insbesondere in Form eines Gewindestifts (2d'), an dem drehbar gelagerten Teil (3) befestigbar bzw. befestigt ist.

14. Beschlag nach Anspruch 14, **dadurch gekennzeichnet, dass** entweder
- das Teil (3) eine Bohrung (2b), optional mit Innengewinde aufweist, und dass die Betätigungshandhabe (2) ebenfalls eine Durchgangsöffnung aufweist, welche ebenfalls optional ein Innengewinde aufweisen kann, wobei das Sicherungsmittel entweder in das Innengewinde des Teils (3) und/oder in das Innengewinde der Betätigungshandhabe einschraubbar ist
und/oder
- mittels eines weiteren Sicherungselementes oder mittels des Sicherungsmittels (2d") der Vierkantstift (4) am drehbar gelagerten Teil (3), insbesondere mittels Form oder Reibschluss, arretierbar bzw. befestigbar ist.

15. Beschlag (1) nach einem der vorhergehenden Ansprüche, **dadurch gekennzeichnet, dass** das zusätzliche Teil in oder an der Stirnseite des Vierkantstifts befestigt oder angeordnet ist, wobei das zusätzliche Teil insbesondere eine Schraube mit Schraubenkopf ist.

16. Beschlag (1) nach einem der vorhergehenden Ansprüche, **dadurch gekennzeichnet, dass** zumindest ein Teil, insbesondere dessen Lasche (5‴) des mittels des Vierkantstifts (4), der Spannvorrichtung oder einem daran angeordneten zusätzlichen Teil gespannten bzw. aufgespreizten Formschlussmittels (5) beim Aufschieben der Betätigungshandhabe (2) von der Betätigungshandhabe (2) selbst verstellbar bzw. spannbar ist, um den Weg der Betätigungshandhabe (2) bis zum vollständigen Aufschieben bzw. Montieren der Betätigungshandhabe (2) am Beschlag (1) freizugeben

17. Beschlag (1) nach Anspruch 18, **dadurch gekennzeichnet, dass** spätestens nach dem Erreichen der Montageposition der Betätigungshandhabe (2) am Beschlag (1) die Betätigungshandhabe (2) das Formschlussmittel (5) vollständig oder zumindest soweit freigibt und entspannen lässt, dass das Formschlussmittel (5) in den Rücksprung (2c), insbesondere die sich in radialer Richtung erstreckende Ausnehmung, der Betätigungshandhabe (2) zur Bildung des Formschlusses zurückfedert.
